# EUROPÄISCHE PATENTSCHRIFT

(11) **EP 1 170 467 B1**
(45) Veröffentlichungstag und Bekanntmachung des Hinweises auf die Patenterteilung: **18.08.2004**
(21) Anmeldenummer: 01115078.6
(22) Anmeldetag: 21.06.2001
(51) Int. Cl.: F01L 7/16

(54) **Dichtungssystem**
Sealing arrangement
Dispositif d'étanchéité

(30) Priorität: 05.07.2000 DE 10032721
(43) Veröffentlichungstag der Anmeldung: 09.01.2002
(73) Patentinhaber: Hofmann, Arno, 63571 Gelnhausen (DE)
(72) Erfinder: Hofmann, Arno, 63571 Gelnhausen (DE)
(74) Vertreter: Quermann, Helmut, Dipl.-Ing.

(56) Entgegenhaltungen:
- EP-A- 0 624 718
- DE-A- 4 017 819
- US-A- 1 540 240

## Beschreibung

Die Erfindung betrifft ein Dichtungssystem für eine Wärmekraftmaschine oder Arbeitsmaschine. Das Dichtungssystem dichtet einen mit Gas gefüllten Raum, wobei der Gasdruck in diesem Raum pulsierend (d.h. schwellend oder schwankend) oder konstant sein kann, gegen einen sich bewegenden oder ruhenden Körper, der mit einem Teil seiner Umfangs- oder Oberfläche diesen Gasraum umgibt, ab und vermeidet alle nachstehend aufgeführten konstruktiven Nachteile der schon bestehenden Dichtungssysteme.

Der Einsatz dieses Dichtungssystems erfolgt in Wärmekraftmaschinen (Kolbenmotoren, Turbinen) und Arbeitsmaschinen (Verdichter), bei denen ein mit Gas gefüllter Raum nach obengenannten Kriterien abgedichtet werden soll.

Dichtungssysteme für obengenannte Einsatzzwecke sind beispielsweise bei Schiebersteuerungen für Verbrennungsmotoren bekannt und in den Druckschriften DE 37 20 082 A1 (Krüger), DE 37 20 084 A1 (Krüger), EP 0 624 718 A1 (Coates), FR-A-2 429 323 (Honda), NSU-Dichtung, Automobiltechnische Zeitung, Nr. 6, 1954, Seite 146, Bild 7c, sowie DVL-WVW-Drehschiebersteuerung, Motortechnische Zeitschrift, Nr. 9, 1960, Seite 363, beschrieben.

Diese bekannten Dichtungssysteme lassen sich durch folgende Merkmale beschreiben:

Geometrische Eigenschaften:
- Rotationssymmetrische oder spiegelsymmetrische Gleitdichtsysteme mit stirnseitiger Gleitfläche (eben, kugelförmig oder zylindrisch konkav).
- Der Gleitfläche gegenüberliegende, vom Verbrennungsdruck beaufschlagte stirnseitige Fläche, deren Größe betragsmäßig gleich oder kleiner der Gleitfläche ist. Abhängig vom Größenverhältnis der Gleitfläche zur Druckstirnfläche, reduziert sich die Flächenpressung an der Gleitfläche, jedoch ist diese immer proportional zum Gasdruck.

### Funktionelle Eigenschaften:

- Die Anpreßkraft der Dichtung an den Schieber wird einerseits durch den Druck im Brennraum, der auf die der Gleitfläche gegenüberliegende Stirnfläche wirkt, bewirkt, andererseits durch eventuell vorhandene Federn, die das Dichtungssystem mit einer konstanten Kraft an den Schieber pressen. Beide Kräfte addieren sich und führen abhängig vom Gasdruck zu Schwankungen der Anpreßkraft der Dichtung gegen den Schieber.
- Eine Ausnahme bildet das Dichtungssystem Krüger (DE 37 20 082 A1), bei dem die Anpressung der Gleitfläche an den Schieber nur durch Federkräfte hervorgerufen wird und somit eine vom Gasdruck unabhängige, aber konstante Anpressung erzielt wird.

Nachfolgende Tabelle legt dar, welche funktionellen Nachteile sich für jedes der obengenannten Dichtungssysteme ergeben.

| | Coates | DVL | Honda | Krüger | NSU |
|---|---|---|---|---|---|
| Große Bauhöhe (Höhe größer als Wandstärke) | x | x | x | x | x |
| Geringe axiale Elastizität | x | x | | x | x |
| Brennraumdruck entspricht Flächenpressung am Gleitdichtring | | | x | | x |
| Gasdruckerzeugte Flächen-pressung am Gleitdichtring ist proportional dem Gasdruck | x | x | x | x | x |

Diese hier aufgeführten Nachteile von Dichtungssystemem zeigen folgende Auswirkungen im motorischen Betrieb:
- Die große Bauhöhe des Dichtungssystems hat große wärmeaufnehmende Oberflächen und Zerklüftung des Brennraums (Quencheffekte) zur Folge.
- Die geringe axiale Elastizität des Dichtungssystems verhindert ein Anpassen der Gleitdichtfläche an mechanische oder thermische Deformierungen der Schieberlauffläche während des Betriebs.
- Betragsmäßig gleich große Gleitfläche und Druckstirnfläche ergeben sehr hohe Flächenpressungen an der Gleitfläche mit der Folge hoher Reibung und Verschleiß.
- Das proportionale Anwachsen der gasdruckerzeugten Flächenpressung am Gleitdichtring durch zunehmenden Gasdruck bewirkt unerwünscht hohe Gleitringpressungen am Schieber mit der Folge hoher Reibung und Verschleiß.

Weitere Dichtungssysteme sind in der DE-PS 935 522, DE 17 56 096 U, DE 36 27 052 A1, EP 96 233 A1 und DE 23 13 388 A1 beschrieben.

Demgegenüber und insbesondere in Abgrenzung zur NSU-Dichtung schlägt die Erfindung ein Dichtungssystem vor, bestehend aus einem geschlossenen Gleitring, einem mit offenem Stoß versehenen Dichtring und einer Vorrichtung, die den Dichtring mit seiner Fläche gegen die Fläche des Gleitringes drückt, wodurch der Gleitring mit seiner Gleitfläche gegen die Lauffläche des abzudichtenden Körpers gedrückt wird, wobei der Gleitring entlang einer senkrecht durch den Flächenschwerpunkt der Gleitfläche gehenden Achse in einer Aussparung im feststehenden Gehäuse geführt wird, der Dichtring in seiner radialen Wandstärke unabhängig vom Außendurchmesser des Gleitrings gestaltet ist und im Gehäuse koaxial zum Gleitring geführt wird, sowie die Vorrichtung den Dichtring mit einer in ihrem Betrag konstanten oder beliebig einstellbaren, vom Gasdruck unabhängigen Kraft gegen den Gleitring drückt.

Vorteilhafte Weiterentwicklungen der Erfindung sind in den Unteransprüchen und der Figurenbeschreibung beschrieben und näher erläutert. In den Figuren ist die Erfindung anhand mehrerer Ausführungsbeispiele dargestellt, ohne hierauf beschränkt zu sein. Es zeigt:
- Figur 1A: einen Schnitt durch eine erste Ausführungsform des erfindungsgemä ßen Dichtungssystems, bei dem die Lauffläche des abzudichtenden Körpers kugelförmig oder zylindrisch ist,
- Figur 1B: eine vergrößerte Darstellung des in Figur 1A mit A gezeigten Bereiches,
- Figur 1C: eine vergrößerte Darstellung des in Figur 1B mit B gekennzeichneten Bereiches,
- Figur 2A: einen Schnitt durch eine zweite Ausführungsform des erfindungsgemäßen Dichtungssystems, bei dem die Lauffläche des abzudichtenden Körpers eben ist,
- Figur 2B: eine vergrößerte Darstellung des in Figur 2A mit C gekennzeichneten Bereiches,
- Figur 2C: eine vergrößerte Darstellung des in Figur 2A mit D gekennzeichneten Bereiches und
- Figuren 3, 4 und 5: Gleitringe, die rotationssymmetrisch, ellyptisch bzw. punktsymmetrisch ausgebildet sind.

Das in den Figuren 1A bis 1C gezeigte Dichtungssystem besteht aus einem Gleitring 15, einem Dichtring 5 und einer Vorrichtung 6, die den Dichtring 5 mit einer konstanten oder beliebig einstellbaren, vom Gasdruck unabhängigen Kraft gegen den Gleitring 15 drückt. Diese Vorrichtung 6 wird hier beispielhaft durch eine Feder dargestellt. Die durch die Vorrichtung 6 auf den Dichtring 5 ausgeübte Kragt kann mechanisch und/oder pneumatisch und/oder hydraulisch und/oder elektromagnetisch durch entsprechenden Aufbau der Vorrichtung 6 erzeugt werden.

Der Gleitring 15 ist ein geschlossener Ring, der bezüglich der Achse 1, die senkrecht durch den Flächenschwerpunkt der Gleitfläche 4 führt, rotationssymmetrisch, ellyptisch oder beliebig punktsymmetrisch sein kann, wie es in den Figuren 3 bis 5 veranschaulicht ist. Die Kontur der Stirnfläche 4 ist der Lauffläche 3 des abzudichtenden Körpers 2 angepaßt. Die Stirnfläche 4 des Gleitringes 15 kann eine Materialbeschichtung oder eine Materialeinlage mit guten Gleiteigenschaften aufweisen oder der Gleitring 15 kann vollständtg aus einem Material mit guten Geiteigenschaften bestehen.

Der Dichtring 5 besitzt einen radialen Stoß 12 und ist somit ein offener Ring. Der Dichtring 5 liegt mit seiner Stirnfläche 10 an der Stirnfläche 14 des Gleitringes an und seine Innenfläche 9 fluchtet mit der Innenfläche 11 des Gleitringes 15.

Das insoweit beschriebene Dichtungssystem funktioniert wie folgt:

Der Gasdruck wirkt auf die Stirnfläche 8 und die Innenfläche 9 des Dichtringes 5, wodurch diese axial mit seiner Stirnfläche 10 gegen die Stirnfläche 14 des Gleitringes 15 drückt und dieser mit seiner Stirnfläche 4 gegen die Lauffläche 3 des abzudichtenden Körpers 2 gedrückt wird. Während einer eventuellen Bewegung des Körpers 2 verschiebt sich dessen Lauffläche 3 ausschließlich tangential zur Gleitfläche 4 des Gleitringes 15. Der auf die Fläche 9 wirkende Druck spreizt den Dichtring 5 radial auf, so daß seine Außenumfangsfläche 7 am Gehäuse 13 gasdicht anliegt und die axiale Beweglichkeit des Dichtringes 5 behindert wird. Hierdurch wird die Weiterleitung der auf die Stirnfläche 8 des Dichtringes 5 ausgeübten Gaskraft auf den Gleitring 15 reduziert.

Der Kraft, die sich aus dem auf die Stirnfläche 8 wirkenden Gasdruck ergibt, wird die ebenfalls auf den Dichtring 5 angreifende Kraft der Vorrichtung 6 überlagert.

Die Stirnfläche 8 des Dichtringes ist kleiner als dessen Umfangsdichtfläche 7 bemessen.

Die axiale Verschiebbarkeit des Dichtringes 5 und des Gleitringes 12 in der Aussparung 18 des Gehäuses 13 gewährleistet kontinuierlichen Kontakt zur Fläche 3 des abzudichtenden Körpers 2 und kompensiert thermische Dehnung und Verschleiß an den Laufflächen 3 und 4.

Die Ausführungsform nach den Figuren 2A, 2B und 2C orientiert sich an der Ausführungsform nach den Figuren 1A, 1B und 1B, mit dem Unterschied, daß statt der kugelförmigen oder zylindrischen Lauffläche 3 des abzudichtenden Körpers 2 eine ebene Lauffläche 3 vorgesehen ist. In ihrem Aufbau und ihrer Funktionsweise in diesen Figuren übereinstimmende Teile sind der Einfachheit halber mit denselben Bezugsziffern bezeichnet.

In den Figuren 1A bis 1C und 2A bis 2C ist ein Kragen am Gehäuse 13 veranschaulicht, der die axiale Verschiebbarkeit des Dichtrings 5 in der vom abzudichtenden Körper 2 wegweisenden Richtung begrenzt. Der Drehpunkt des Körpers 2 ist mit der Bezugsziffer 20 bezeichnet.

## Patentansprüche

1. Dichtungssystem bei Wärmekraftcnaschinen und Arbeitsmaschinen, wobei das Dichtungssystem einen mit Gas gefüllten Raum gegen einen sich bewegenden oder ruhenden Körper abdichtet, **dadurch gekennzeichnet, dass** das Dichtungssystem besteht aus einem geschlossenen Gleitring (15), einem mit offenem Stoß (12) versehenen Dichtring (5) und einer Vorrichtung (6), die den Dichtring (5) mit seiner Fläche (10) gegen die Fläche (14) des Gleitringes (15) drückt, wodurch der Gleitring (15) mit seiner Gleitfläche (4) gegen die Lauffläche (3) des abzudichtenden Körpers (2) gedrückt wird, wobei der Gleitring (15) entlang einer senkrecht durch den Flächenschwerpunkt der Gleitfläche (4) gehenden Achse (1) in einer Aussparung (18) in einem feststehenden Gehäuse (13) geführt wird, der Dichtring (5) in seiner radialen Wandstärke unabhängig vom Außendurchmesser des Gleitrings (15) gestaltet ist und im Gehäuse (13) koaxial zum Gleitring (15) geführt wird, sowie die Vorrichtung (6) den Dichtring (5), mit einer in ihrem Betrag konstanten oder beliebig einstellbaren, vom Gasdruck unabhängigen Kraft gegen den Gleitring (15) drückt.

2. Dichtungssystem nach Anspruch 1, wobei der Gleitring (15) eine Stirnfläche (4) besitzt, die der Kontur der Lauffläche (3) des abzudichtenden Körpers (2) angepaßt ist, wobei die Lauffläche (3) des abzudichtenden Körpers (2) eben, kugelförmig oder zylindrisch sein kann (Fig. 1A, Fig. 2A).

3. Dichtungssystem nach Anspruch 1 oder 2, wobei der Gleitring (15) bezüglich der Achse (1) rotationssymmetrisch (Fig. 3), ellyptisch (Fig. 4) oder beliebig punktsymmetrisch (Fig. 5) ist.

4. Dichtungssystem nach einem der Ansprüche 1 bis 3, wobei der Gleitring (15) im Gehäuse (13) axial beweglich geführt ist.

5. Dichtungssystem nach einem der Ansprüche 1 bis 4, wobei die Stirnfläche (4) des Gleitringes (15) eine Materialbeschichtung oder eine Materialeinlage mit guten Gleiteigenschaften aufweist oder der Gleitring (15) vollständig aus einem Material mit guten Gleiteigenschaften besteht.

6. Dichtungssystem nach einem der Ansprüche 1 bis 5, wobei der Dichtring (5) im Gehäuse (13) axial beweglich geführt ist.

7. Dichtungssystem nach einem der Ansprüche 1 bis 6, wobei die Stirnfläche (8) des Dichtringes (5) kleiner als dessen Umfangsdichtfläche (7) bemessen ist.

8. Dichtungssystem nach einem der Ansprüche 1 bis 7, wobei der Dichtring (5) und/oder das Gehäuse (13) eine Formgebung besitzt, der die axiale Verschiebbarkeit des Dichtringes (5) in eine vom abzudichtenden Körper (2) sich entfernende Richtung begrenzt.

9. Dichtungssystem nach einem der Ansprüche 1 bis 8, wobei die durch die Vorrichtung (6) auf den Dichtring (5) ausgeübte Kraft konstant, als auch, entsprechend dem im abzudichtenden Gasraum vorhandenen wechselnden Druck, zyklisch schwankend ist.

10. Dichtungssystem nach einem der Ansprüche 1 bis 9, wobei die durch die Vorrichtung (6) auf den Dichtring (5) ausgeübte Kraft mechanisch und/oder pneumatisch und/oder hydraulisch und/oder elektromagnetisch durch entsprechenden Aufbau der Vorrichtung (6) erzeugt wird.

## Claims

1. Sealing system in heat engines and driven machines, the sealing system sealing off a gas-filled space from a moving or static body, **characterized in that** the sealing system consists of a closed sliding ring (15), a sealing ring (5) provided with an open joint (12), and a device (6) which presses the sealing ring (5), with its surface (10), against the surface (14) of the sliding ring (15), as a result of which the sliding ring (15), with its sliding surface (4), is pressed against the running surface (3) of the body (2) to be sealed off, the sliding ring (15) being guided along an axis (1), passing perpendicularly through the area centre of gravity of the sliding surface (4), in a recess (18) in a stationary housing (13), the sealing ring (5), in its radial wall thickness, being designed independently of the outside diameter of the sliding ring (15) and being guided in the housing (13) coaxially to the sliding ring (15), and the device (6) pressing the sealing ring (5) against the sliding ring (15) with a force which is constant in its magnitude or can be set as desired and is independent of the gas pressure.

2. Sealing system according to Claim 1, the sliding ring (15) having an end face (4) which is adapted to the contour of the running surface (3) of the body (2) to be sealed off, in which case the running surface (3) of the body (2) to be sealed off can be flat, spherical or cylindrical (Fig. 1A, Fig. 2A).

3. Sealing system according to Claim 1 or 2, the sliding ring (15), with respect to the axis (1), being rotationally symmetrical (Fig. 3), elliptical (Fig. 4) or centrosymmetric in any desired manner (Fig. 5).

4. Sealing system according to one of Claims 1 to 3, the sliding ring (15) being guided in the housing (13) in an axially movable manner.

5. Sealing system according to one of Claims 1 to 4, the end face (4) of the sliding ring (15) having a material coating or a material inlay with good sliding properties, or the sliding ring (15) being made entirely of a material with good sliding properties.

6. Sealing system according to one of Claims 1 to 5, the sealing ring (5) being guided in the housing (13) in an axially movable manner.

7. Sealing system according to one of Claims 1 to 6, the end face (8) of the sealing ring (5) being dimensioned to be smaller than its circumferential sealing surface (7).

8. Sealing system according to one of Claims 1 to 7, the sealing ring (5) and/or the housing (13) having a shaping which limits the axial displaceability of the sealing ring (5) in a direction away from the body (2) to be sealed off.

9. Sealing system according to one of Claims 1 to 8, the force exerted on the sealing ring (5) by the device (6) being constant and also fluctuating cyclically in accordance with the alternating pressure present in the gas space to be sealed off.

10. Sealing system according to one of Claims 1 to 9, the force exerted on the sealing ring (5) by the device (6) being produced mechanically and/or pneumatically and/or hydraulically and/or electromagnetically by appropriate construction of the device (6).

## Revendications

1. Système d'étanchéité pour des machines thermiques et des machines de travail,
ce système assurant l'étanchéité d'un volume rempli de gaz par rapport à un organe mobile ou au repos,
**caractérisé en ce qu'**
il se compose d'un anneau de glissement (15) fermé, d'une bague d'étanchéité (5) munie d'une jonction ouverte (12) et d'un dispositif (6) qui pousse la surface (10) de la bague d'étanchéité (5) contre la surface (14) de l'anneau de glissement (15), qui est ainsi poussé par sa surface de glissement (4) contre la surface de circulation (3) de l'organe (2) à rendre étanche,
l'anneau de glissement (15) est guidé le long d'un axe (1) perpendiculaire au centre de gravité de la surface de glissement (4) dans une découpe (18) d'un boîtier fixe (13), la bague d'étanchéité (5) ayant une épaisseur de paroi dans la direction radiale indépendante du diamètre extérieur de l'anneau de glissement (15), et la bague d'étanchéité (5) est guidée dans le boîtier (13) coaxialement à l'anneau de glissement (15),
et le dispositif (6) pousse la bague d'étanchéité (5) avec une force d'amplitude constante ou réglable de manière quelconque, indépendamment de la pression du gaz contre l'anneau de glissement (15).

2. Système d'étanchéité selon la revendication 1,
dans lequel
l'anneau de glissement (15) a une surface frontale (4) adaptée au contour de la surface de circulation (3) de l'organe (2) à rendre étanche,
la surface de circulation (3) de cet organe (2) à rendre étanche étant de forme plane ou sphérique ou cylindrique (figure la et figure 2a).

3. Système d'étanchéité selon la revendication 1 ou 2,
dans lequel
l'anneau de glissement (15), symétrique en rotation par rapport à l'axe (1) (figure 3), est elliptique (figure 4) ou présente une symétrie ponctuelle quelconque (figure 5).

4. Système d'étanchéité selon l'une des revendications 1 à 3,
dans lequel
l'anneau de glissement (15) est guidé de manière mobile axialement dans le boîtier (13).

5. Système d'étanchéité selon l'une des revendications 1 à 4,
dans lequel
la surface frontale (4) de l'anneau de glissement (15) présente un revêtement de matière ou un insert de matière ayant de bonnes caractéristiques de glissement ou l'anneau de glissement (15) est réalisé en totalité en une matière ayant de bonnes caractéristiques de glissement.

6. Système d'étanchéité selon l'une des revendications 1 à 5,
dans lequel
la bague d'étanchéité (5) est guidée de manière mobile axialement dans le boîtier (13).

7. Système d'étanchéité selon l'une des revendications 1 à 6,
dans lequel
la surface frontale (8) de la bague d'étanchéité (5) est inférieure à sa surface périphérique d'étanchéité (7).

8. Système d'étanchéité selon l'une des revendications 1 à 7,
dans lequel
la bague d'étanchéité (5) et/ou le boîtier (3) ont une forme qui limite le coulissement axial de la bague d'étanchéité (5) dans une direction s'éloignant de l'organe (2) à rendre étanche.

9. Système d'étanchéité selon l'une des revendications 1 à 8,
dans lequel
la force exercée par le dispositif (6) sur la bague d'étanchéité (5) est constante, ou même elle varie de manière cyclique selon la pression variable régnant dans le volume de gaz à fermer de manière étanche.

10. Système d'étanchéité selon l'une des revendications 1 à 9,
dans lequel
la force exercée par le dispositif (6) sur le joint d'étanchéité (5) est générée de manière mécanique et/ou pneumatique et/ou hydraulique et/ou électromagnétique par une construction correspondante du dispositif (6).
